# EUROPÄISCHE PATENTSCHRIFT

(11) **EP 0 763 702 B1**
(45) Veröffentlichungstag und Bekanntmachung des Hinweises auf die Patenterteilung: **12.04.2000**
(21) Anmeldenummer: 96113622.3
(22) Anmeldetag: 26.08.1996
(51) Int. Cl.: F28G 15/00, F22B 1/18, F22B 37/14

(54) **Abhitzekessel mit Russbläserlanze**
Waste heat boiler with soot blower
Chaudière de récuperation avec souffleur de suie

(30) Priorität: 13.09.1995 DE 19533908
(43) Veröffentlichungstag der Anmeldung: 19.03.1997
(73) Patentinhaber: Metallgesellschaft Aktiengesellschaft, 60325 Frankfurt am Main (DE)
(72) Erfinder: Heering, Jürgen, Dr.-Ing., 41352 Korschenbroich (DE); Köhnen, Klaus, Dipl.-Ing., 45481 Mülheim (DE)

(56) Entgegenhaltungen:
- EP-A- 0 213 380
- DE-B- 1 176 785
- GB-A- 2 061 758
- US-A- 4 545 330

## Beschreibung

Die Erfindung betrifft einen Abhitzekessel mit einem äußeren Druckmantel, der einen Rohrkäfig aus Kühlmittelrohren umgibt, wobei sich im Rohrkäfig ein Mittel- oder Hochdruckgasraum befindet, mit einer Rußbläserlanze, die durch den Druckmantel und durch eine Öffnung im Rohrkäfig bewegbar hindurchgeführt ist, und mit einem Dichtungskasten, der die Öffnung im Rohrkäfig umgibt und an der dem Druckmantel zugewandten Seite des Rohrkäfigs angeordnet ist. Der Dichtungskasten wird nachfolgend auch als Rußbläserkasten bezeichnet.

Ein solcher Abhitzekessel mit Rußbläserlanze ist aus DE-B-11 76 785 bekannt. Zum Abdichten zwischen der Außenseite der Lanze und dem Rußbläserkasten werden Stahlfederelemente und Sperrgas verwendet.

Rußbläserlanzen werden in der Regel bei Mitteldruck- oder Hochdruck-Synthesegaskühlern und Abhitzekesseln zum Reinigen der inneren, senkrechten Kesselrohrwände eingesetzt, um die Kühlmittelrohre von Ablagerungen in Form von Ruß und anderen festen Partikeln des Synthesegases, beispielsweise bei einer Kohledruckvergasungsanlage, zu reinigen. Am Rohrkäfig ist für jede Rußbläserlanze eine Rohrwandöffnung vorgesehen. Die in diesem Bereich mit dem Rohrkäfig gasdicht verschweißten Rußbläserkästen dichten den gasseitigen Hochtemperaturraum gegenüber dem Druckmantel des Abhitzekessels ab.

Der gasseitig hochgespannte Abhitzekessel besteht aus einem gasdicht geschweißten Rohrkäfig mit zusätzlich eingebrachten Rohrkühlflächen, um dem Synthesegas die fühlbare Wärme zu entziehen und es damit abzukühlen. Rohrkäfig und Kühlflächen sind gemeinsam in einen Druckmantel eingebracht, der für die gasseitige Druckbelastung ausgelegt ist. Druckgefäß und Kühlsystem sind mechanisch miteinander verbunden. Die in den Abhitzekessel eingesteckten Rußbläserlanzen durchdringen zuerst die Wand des äußeren Druckbehälters, danach auch den inneren Rohrkäfig, wobei der Anflanschstutzen des Druckmantels den Fixpunkt für die Rußbläserlanze darstellt. Aufgrund der mechanischen Verbindung von äußerem Druckmantel und innerem Rohrkäfig wird der Durchtrittspunkt der Rußbläserlanze durch den Rohrkäfig wegen der unterschiedlichen Temperaturen als Gleitpunkt ausgeführt.

Die Aufgabe der Erfindung besteht darin, eine temperatur-, druck- und verschiebegerechte Rohrwanddurchführung für eine Rußbläserlanze zu schaffen, die gasdicht ist und den Zwischenraum zwischen dem Druckmantel und dem Rohrkäfig gegen hohe Temperaturen schützt. Die Lösung der Aufgabe erfolgt durch die kennzeichnenden Merkmale des Patentanspruchs 1. Die Unteransprüche beschreiben vorteilhafte Ausgestaltungen der Erfindung.

In dem Abhitzekessel herrscht zwischen dem Gasraum innerhalb des Rohrkäfigs und dem vom Druckmantel und Rohrkäfig gebildeten Zwischenraum eine Druckdifferenz. Ein Eindringen von Heißgas aus dem Gasraum in den Zwischenraum ist nicht statthaft, da es sonst zu unzulässig hohen Temperaturen am Außenmantel des Behälters kommt. Deshalb wird der gesamte Durchtrittsbereich durch den Rohrkäfig mit einem Rußbläserkasten und einer Gleitplatte gasdicht gekapselt. Eine langlochförmige Durchtrittsöffnung des Rußbläserkastens ist durch eine Gleitplatte abgedeckt, die auf der Rußbläserlanze aufgesteckt ist. Als Hitzeschutz wird an die rechteckige Gleitplatte auf der Seite des Rußbläserkastens eine wärmeisolierende keramische Faserplatte angebracht. Die Faserplatte ist durch einen umlaufenden Rahmen eingefaßt und kann mit einem Kleber auf einer mit Streckmetall belegten Stahlplatte befestigt sein.

Die permanente Anpressung der Gleitplatte an den Rußbläserkasten erfolgt in bekannter Weise mit einer Druckfeder, die über eine Distanzhülse und einen Dichtring die erforderliche Dichtkraft aufbringt. Ein Packungsring ist in die Hülse eingelegt und dichtet die Gleitplatte gegen die Rußbläserlanze ab. Dadurch ist die Bewegbarkeit der Lanze in vertikaler und horizontaler Richtung bei gleichzeitiger Abdichtung des Gasraums gegen den Zwischenraum gewährleistet. Die Gasdichtheit wird durch die Anpressung der Faserplatte an den Rohrkäfig erzielt. Bei abriebfestem Fasermattenmaterial wird die Faserplatte mit Überstand zu dem Profilrahmen eingebaut. Ist das keramische Material weniger abriebfest, läßt man es mit dem Profilrahmen abschließen und sichert die Gasdichtheit zusätzlich durch hitzebeständige, elastische Schnüre ab.

Damit die Rußbläserlanze in den Gasraum eindringen kann, sind zwei Rohre des Rohrkäfigs im Lanzendurchtrittsbereich ausgeknickt, um die Durchtrittsöffnung zu bilden. Im Bereich der ausgeknickten Rohre fehlt der Wärmeschutz, so daß die volle Temperaturbeaufschlagung, t > 1400°C, aus dem Gasraum vom Rußbläserkasten und der Gleitplatte aufgenommen werden muß. Da die vorgenannten Bauteile ungekühlt sind, müssen sie wärmeisoliert werden, weil sonst durch Hochtemperatur-Korrosion und Wärmeverformungen Schäden auftreten.

Der Wärmeschutz für den Rußbläserkasten erfolgt durch zwei Arten von Isoliermaterialien, einmal durch eine keramische Fasermatte, die am Rußbläserkasten anliegt und zum anderen durch Feuerfest-Material, das zur Gasrauminnenseite angeordnet ist. Das keramische Fasermaterial hat einen wesentlich geringeren Wärmeleitwert als das Feuerfest-Material, so daß die Kombination beider Materialien einen optimalen Wärmeschutz bietet. Zum Gasraum hin ist Feuerfest-Material in Form von Gieß- oder Spritzmasse erforderlich, da dieses Material gegen Flugstaub und heiße Schlacke beständig ist. Die Feuerfest-Masse wird schwimmend durch die ausgeknickten Rohre und daran aufgebrachte Anker gehalten. Der Vorteil dieser Ausführung liegt darin, daß sich unterschiedliche Wärmedehnungen von Feuerfest-Material, Rußbläserkasten und Rohren nicht in Spannungserhöhungen oder Abbröckeln der Feuerfest-Masse umsetzen, sondern daß eine freie Wärmeausdehnung gegeben ist. Dadurch werden Rißbildungen in der Feuerfest-Masse oder ein Abbröckeln von Teilen der Feuerfest-Masse vermieden. Aus diesem Grunde sind auch die ausgeknickten Rohre mit einer Folie umwickelt, damit Relativbewegungen kompensiert werden können.

Die Erfindung wird anhand der Zeichnung näher erläutert.

Es zeigen:
- Fig. 1: einen Querschnitt durch den Mantelbereich des Abhitzekessels mit Rohrkäfig und Rußbläserkasten,
- Fig. 2: einen Schnitt A-A (Längsschnitt) durch den Rußbläserkasten der Fig. 1,
- Fig. 3: einen vergrößerten Ausschnitt aus dem Rußbläserkasten der Fig. 1 und
- Fig. 4: einen Ausschnitt ähnlich wie Fig. 3, jedoch ohne elastische Schnur.

Wie in Fig. 1 dargestellt, herrscht zwischen dem Gasraum (1) und dem vom Rohrkäfig (3) und Druckmantel (4) gebildeten Zwischenraum (2) eine erhebliche Temperaturdifferenz und eine geringe Druckdifferenz. Damit die hohe Temperatur des Gasraums nicht in den Zwischenraum gelangt, ist der gesamte Bereich des Rußbläserkastens (5) wärmeisoliert und gasdicht gekapselt. Die langlochförmige Durchtrittsöffnung (6) des Rußbläserkastens (5) ist durch eine Gleitplatte (7) abgedeckt, die auf der Rußbläserlanze (8) aufgesteckt ist. Die Gleitplatte (7) weist auf der Seite des Rußbläserkastens (5) eine wärmeisolierende, keramische Faserplatte (9) auf. Diese Faserplatte (9) ist durch einen umlaufenden Profilstahlrahmen (10) eingefaßt und mit einem wärmebeständigen Kleber (11) auf der mit Streckmetall (12) belegten Gleitplatte (7) befestigt.

Die Anpressung der Gleitplatte (7) an den Rußbläserkasten (5) wird mit einer Druckfeder erzielt, die über eine Distanzhülse (14) und einen Dichtring (15) die erforderliche Dichtkraft aufbringt. Ein Packungsring (15) ist in eine Hülse (16) eingelegt und dichtet die Gleitplatte (7) gegen die Rußbläserlanze (8) ab. An die ausgeknickten Rohre (17) sind Anker (19) angebracht, ferner werden die Rohre (17) mit einem Folienmaterial (18) umwickelt, bevor eine keramische Fasermatte (20) und eine feuerfeste Gieß- oder Stampfmasse (21) eingebracht werden.

Entsprechend Fig. 2 sind im Durchtrittsbereich der Rußbläserlanze (8) zwei Rohre (17) des Rohrkäfigs (3) ausgebogen, so daß die volle Temperaturbeaufschlagung vom Rußbläserkasten (5) und dem Gleitblech (7) aufgenommen wird. Da die vorgenannten Bauteile (5, 7) ungekühlt sind, müssen sie wärmeisoliert werden. Daher wird der Rußbläserkasten (5) innen durch zwei Arten von Isoliermaterialien geschützt, einmal durch eine keramische Fasermatte (20), die am Rußbläserkasten (5) anliegt, und einem Feuerfest-Material (21), das zur Gasraumseite angeordnet ist. Die Feuerfest-Masse wird schwimmend durch die ausgeknickten Rohre (17) und die daran angebrachten Anker (19) gehalten. Ferner sind die ausgeknickten Rohre (17) mit einer Folie (18) umwickelt, damit die Relativbewegungen kompensiert werden können.

Die Rußbläserlanze (8) ist in bekannter Weise an einem Flansch (25) mittels Befestigungselementen (26) und Dichtelementen (27) am Stutzen (4.1) des Druckmantels (4) befestigt. Eine Druckfeder (13) drückt auf eine Distanzhülse (14) mit in der Hülse (16) angeordneter Dichtung (15) und stellt damit die Gasdichtigkeit her.

Aus Fig. 3 ist zu erkennen, daß bei Verwendung von abriebfestem Faserplattenmaterial die Faserplatte (9) mit Überstand zu dem Profilstahlrahmen (10) eingebaut wird. Ist das keramische Material weniger abriebfest, läßt man es mit der Profilstahlhöhe (10) abschließen und sichert die Gasdichtigkeit zusätzlich durch hitzebeständige, elastische Schnüre (24) ab. Die Schnur (24) wird zwischen dem Führungsblech (22) und Halteblech (23) des Rußbläserkastens (5) und dem Profilrahmen (10) eingebracht.

Entsprechend Fig. 4 erfolgt die Abdichtung der Gasräume ausschließlich durch die Gleitplatte (7), die mit einem Kleber (11) und Streckmetall (12) an der keramischen Faserplatte (9) befestigt ist, wobei die Gleitplatte gegen den Rußbläserkasten gedrückt wird. Die keramische Faserplatte (9) ist im vorliegenden Fall stärker als der Profilrahmen (10) ausgebildet.

### Bezugsziffernliste:

- 1: Gasraum
- 2: Ringspalt
- 3: Rohrkäfig
- 4: Druckmantel
- 4.1: Stutzen
- 5: Rußbläserkasten
- 6: Langlochöffnungen
- 7: Gleitblech
- 8: Rußbläserlanze
- 9: Keramische Faserplatte
- 10: Umlaufender Profilstahl
- 11: Kleber
- 12: Streckmetall
- 13: Druckfeder
- 14: Distanzhülse
- 15: Dichtring
- 16: Hülse
- 17: Ausgeknicktes Rohr
- 18: Folienmaterial
- 19: Anker
- 20: Keramische Fasermatte (Glaswolle)
- 21: ff-Material
- 22: Führungsblech
- 23: Halteblech
- 24: Temperaturbeständige Schnur
- 25: Flansch
- 26: Befestigungselemente
- 27: Dichtungsring

## Patentansprüche

1. Abhitzekessel mit einem äußeren Druckmantel (4), der einen Rohrkäfig (3) aus Kühlmittelrohren umgibt, wobei sich im Rohrkäfig ein Mittel- oder Hochdruckgasraum befindet, mit einer Rußbläserlanze (8), die durch den Druckmantel und durch eine Öffnung im Rohrkäfig bewegbar hindurchgeführt ist, und mit einem Dichtungskasten (5), der die Öffnung im Rohrkäfig umgibt und an der dem Druckmantel zugewandten Seite des Rohrkäfigs angeordnet ist, dadurch gekennzeichnet, daß der Dichtungskasten (5) eine langlochförmige Durchtrittsöffnung (6) aufweist, daß auf der Rußbläserlanze eine Gleitplatte (7) aufgesteckt ist, die in einer Ringklammer (22, 23) des Dichtungskastens sitzt, wobei eine Druckfeder (14), die sich am Druckmantel (4) abstützt, auf die Gleitplatte (7) wirkt, und daß zwischen der Durchtrittsöffnung und der Gleitplatte eine die Rußbläserlanze umgebende keramische Faserplatte (9) angeordnet ist, welche von einem Metallrahmen (10) eingefaßt ist.

2. Abhitzekessel nach Anspruch 1, dadurch gekennzeichnet, daß zwischen der Gleitplatte (7) und der keramischen Faserplatte (9) ein Streckmetallring (12) angeordnet ist und daß zwischen dem Streckmetallring, der Gleitplatte und der Faserplatte eine Klebverbindung (12) besteht.

3. Abhitzekessel nach Anspruch 1, dadurch gekennzeichnet, daß die keramische Faserplatte (9) dicker als der die Faserplatte einfassende Metallrahmen (10) ausgebildet ist.

4. Abhitzekessel nach Anspruch 1, dadurch gekennzeichnet, daß der die Faserplatte (9) einfassende Metallrahmen (10) von einer Dichtungsschnur (24) aus feuerfestem Material umgeben ist.

## Claims

1. A waste heat boiler with an outer pressure jacket (4) which surrounds a tube cage (3) of coolant tubes, a medium- or high-pressure gas chamber being located in the tube cage, with a soot blower (8) which is passed movably through the pressure jacket and through an opening in the tube cage, and with a sealing box (5) which surrounds the opening in the tube cage and is located on the side of the tube cage facing the pressure jacket, characterised in that the sealing box (5) has a passage opening (6) in the form of an elongate hole, that a sliding plate (7) is placed on the soot blower which is seated in an annular clamp (22, 23) of the sealing box, a pressure spring (14) which is supported on the pressure jacket (4) acting on the sliding plate (7), and that a ceramic fibre plate (9) surrounding the soot blower is arranged between the passage opening and the sliding plate, which blower is surrounded by a metal frame (10).

2. A waste heat boiler according to Claim 1,
characterised in that an expanded metal ring (12) is located between the sliding plate (7) and the ceramic fibre plate (9), and that there is an adhesive join (12) between the expanded metal ring, the sliding plate and the fibre plate.

3. A waste heat boiler according to Claim 1,
characterised in that the ceramic fibre plate (9) is thicker than the metal frame (10) surrounding the fibre plate.

4. A waste heat boiler according to Claim 1,
characterised in that the metal frame (10) surrounding the fibre plate (9) is surrounded by a sealing profile of refractory material (24).

## Revendications

1. Chaudière chauffée par la chaleur perdue, comportant une enveloppe (4) extérieure résistant à la pression, qui entoure une cage (3) tubulaire constituée de tubes de fluide de refroidissement, une chambre à gaz à moyenne ou haute pression se trouvant dans la cage tubulaire, comportant une lance (8) de soufflage de suie que l'on peut faire passer de manière mobile à travers l'enveloppe sous pression et par une ouverture ménagée dans la cage tubulaire, et comportant un caisson (5) d'étanchéité, qui entoure l'ouverture ménagée dans la cage tubulaire et qui est montée sur la face de la cage tubulaire tournée vers l'enveloppe résistant à la pression, caractérisée en ce que le caisson (5) d'étanchéité comporte une ouverture (6) de passage oblongue, en ce qu'il est enfilée sur la lance de soufflage de suie une plaque (7) lisse qui est placée dans une bride (22,23) annulaire de fixation du caisson d'étanchéité, un ressort (14) de compression, qui prend appui sur l'enveloppe (4) résistant à la pression, agissant sur la plaque (7) lisse, et en ce qu'il est montée entre l'ouverture de passage et la plaque lisse une plaque (9) de fibres en céramique, qui entoure la lance de soufflage de suie et qui est enchâssée dans un cadre (10) métallique.

2. Chaudière chauffée par la chaleur perdue suivant la revendication 1, caractérisée en ce qu'il est montée entre la plaque (7) lisse et la plaque (9) de fibres en céramique une bague (12) en métal déployé et en ce qu'il y a entre la bague en métal déployé, la plaque lisse et la plaque de fibres un joint (12) collé.

3. Chaudière chauffée par la chaleur perdue suivant la revendication 1, caractérisée en ce que la plaque (9) de fibres de céramique est réalisée de manière à être plus large que le cadre (10) métallique enchâssant la plaque de fibres.

4. Chaudière chauffée par la chaleur perdue suivant la revendication 1, caractérisée en ce que le cadre (10) métallique entourant la plaque (9) de fibres est entouré d'un cordon (24) d'étanchéité en matériau ignifuge.
